# EUROPÄISCHE PATENTSCHRIFT

(11) **EP 2 128 829 B1**
(45) Veröffentlichungstag und Bekanntmachung des Hinweises auf die Patenterteilung: **04.07.2012**
(21) Anmeldenummer: 09006107.8
(22) Anmeldetag: 05.05.2009
(51) Int. Cl.: G01N 21/90, G07F 7/06

(54) **Logoerkennung von Leergutgebinden**
Logo recognition of empty containers
Reconnaissance de logo de fûts de bouteilles consignées

(30) Priorität: 30.05.2008 DE 102008026180
(43) Veröffentlichungstag der Anmeldung: 02.12.2009
(73) Patentinhaber: Wincor Nixdorf International GmbH, 33106 Paderborn (DE)
(72) Erfinder: Duelli, Markus, 99704 Langewiese (DE); Franke, Volker, 99310 Arnstadt (DE); Maschotta, Ralph, 98693 Ilmenau (DE)

(56) Entgegenhaltungen:
- EP-A- 0 174 549
- EP-A- 1 747 821
- WO-A-2006/041303
- DE-A1- 10 062 784
- DE-A1- 10 359 781
- US-A- 4 610 542
- US-A- 5 898 169

## Beschreibung

### Stand der Technik

Die Erfindung geht aus von einer Vorrichtung zur Erfassung von Erkennungsmerkmalen an mindestens einer Seite von kastenartigen oder fassartigen Leergutgebinden, die auf einer Transporteinrichtung in einer Transportrichtung transportiert werden.

Derartige Vorrichtungen werden beispielsweise in Leergut-Rücknahmeautomaten eingesetzt. Sie dienen dazu, Leergutgebinde, insbesondere einzelne Flaschen oder Dosen sowie mit Flaschen gefüllte Getränkekisten und Partyfässer, aufzunehmen und in Abhängigkeit von charakteristischen Merkmalen der eingegebenen Leergutbehälter oder Leergutgebinde ein Pfand an den Benutzer auszugeben. Bei kastenartigen und fassartigen Leergutgebinden wie Getränkekisten und Partyfässer werden als charakteristische Merkmale beispielsweise eine auf die Seite des Leergutgebindes aufgebrachte Kennzeichnung, die Vollständigkeit des Gebindes, die darin enthaltene Flaschensorte, eventuelle Fremdflaschen, quer- oder längsliegende Flaschen, Flaschen, welche mit ihrer Öffnung nach unten in der Getränkekiste ausgerichtet sind, beschädigte Flaschen, Flaschen mit oder ohne Verschluss, teilweise oder ganz gefüllte Flaschen, Fremdkörper zwischen den Flaschen, die Form und eventuelle Beschädigungen der Getränkekiste erfasst. Die Kennzeichnung des Leergutgebindes an der Seite wird durch eine Vorrichtung erfasst, welche das auf einer Transporteinrichtung beförderte Leergutgebinde seitlich beleuchtet und das von der Oberfläche des Leergutgebindes reflektierte Licht erfasst und auswertet. Die übrigen Merkmale werden durch eine separate Vorrichtung erfasst, die die Leergutgebinde von oben beleuchtet und die Reflektionen auswertet. Häufig wird zusätzlich das Gewicht eines Leergutgebindes bestimmt. Erfüllt ein Leergutgebinde nicht die für die Annahme des Leergutes vorgegebenen Kriterien, so wird das Leergutgebinde durch den Leergut-Rücknahmeautomaten wieder an den Kunden zurückgegeben. Durch die Auswertung der Kennzeichnung auf den Seiten eines kastenartigen oder fassartigen Leergutgebindes kann beispielsweise festgestellt werden, ob das Leergutgebinde durch den Betreiber des Leergut-Rücknahmeautomaten angenommen wird. Die Kennzeichnung enthält beispielsweise die Marke des zugehörigen Getränkeherstellers oder - abfüllers. Der Betreiber des Leergut-Rücknahmeautomaten kann auf diese Weise verhindern, dass Kunden Leergutgebinde von Herstellern oder Abfüllern zurückgeben, die er in seinem Geschäft nicht vertreibt.

Neben Leergutrücknahmeautomaten finden derartige Vorrichtungen auch in Abfüllbetrieben Anwendung, um das angelieferte Leergut einer Eingangskontrolle zu unterziehen. Dabei werden fehlerhafte Leergutgebinde ausgesondert, um den störungsfreien Wiedereinsatz der Leergutgebinde zu gewährleisten.

Eine solche Vorrichtung wird beispielsweise in der DE 103 59 781 A1 beschrieben. Es wird die Oberseite eines Leergutgebindes mittels Triangulationsverfahren abgetastet. Bei diesem Verfahren erzeugt eine Lichtquelle Lichtstrahlen, die in einer Lichtebene liegen. Wird das Leergutgebinde durch diese Lichtebene hindurch bewegt, so wird die Oberfläche des Gebindes im Schnitt mit der Lichtebene als Konturlinie ausgeleuchtet. Aus dem Schnitt der Kameraebene mit der Lichtebene resultiert eine Linie, welche wiederum geschnitten mit der Oberfläche des Gebindes dann beleuchtete Punkte ergibt, die von der Kamera registriert werden. Eine Erkennung des Behältnisses des Leergutgebindes erfolgt nicht.

Die US 4.610.542 beschreibt ein optisches System zur Erkennung von Defekten in einzelnen Glasflaschen, bestehend aus einer Lichtquelle und einem optischen Linsensystem und einer Kamera. Das durch die Linse parallelisierte Licht trifft seitlich auf das Glasleergut und wird anschließend durch eine nachfolgende Linse auf die Kamera fokussiert. Liegt ein Defekt im Leergut vor, wird ein Teil des auftreffenden Lichtes abgelenkt und erreicht die Kamera nicht, so dass eine geringere Lichtintensität detektiert wird. Eine Erkennung des Behältnisses des Leergutgebindes erfolgt auch in dieser Druckschrift nicht.

Bei dem Einsatz einer Vorrichtung zum Abtasten der Seiten von kastenartigen oder fassartigen Leergutgebinden ist dafür Sorge zu tragen, dass diese den Einsatz von Vorrichtungen zum Abtasten der Oberseite der Leergutgebinde nicht beeinträchtigen. Da beide Vorrichtungen jeweils für sich unterschiedliche Merkmale eines Leergutgebindes erfassen, werden häufig beide Vorrichtungen kumulativ eingesetzt. Um die Erfassung der Merkmale zu beschleunigen und um die Strecke, auf der die Erfassung erfolgt, möglichst kurz zu gestalten, befinden sich die beiden Vorrichtungen in der Regel unmittelbar nebeneinander und ermitteln gleichzeitig die jeweiligen Merkmale. Bei beiden Vorrichtungen werden hierzu die ihnen jeweils zugewandten Seiten der Leergutgebinde beleuchtet. Als nachteilig erweist sich dabei, dass die Beleuchtung der Seiten eines Leergutgebindes dazu führt, dass bei der Abtastung der Oberseite des Leergutgebindes nicht mehr exakt zwischen dem Leergutgebinde und seiner Umgebung unterschieden werden kann. Dies kann zu einer Verfälschung des Ergebnisses der Abtastung führen.

Um zwischen dem von der nach oben weisenden Seite eines Leergutgebindes und dem von seiner Seite reflektierten Licht unterscheiden zu können, werden Laser unterschiedlicher Wellenlängen zur Beleuchtung eingesetzt. Als Nachteil erweist sich jedoch hierbei, dass die mit Lasern ausgestatteten Vorrichtungen zur Abtastung der Oberseite eines Leergutgebindes aufgrund ihres apparativen Aufwandes und der für die Abtastung notwendigen Strecke hinsichtlich ihres Baumasses derart lang sind, dass sie nicht in dem bei einem potentiellen Anwender zur Verfügung stehenden Raum aufgestellt werden können.

Der Erfindung liegt die Aufgabe zugrunde, eine Vorrichtung zum Abtasten mindestens einer Seite von kastenartigen oder fassartigen Leergutgebinden zur Verfügung zu stellen, welche eine Abtastung der Oberseite eines Leergutgebindes nicht beeinträchtigt und welche ein möglichst kleines Baumass aufweist.

### Die Erfindung und ihre Vorteile

Anspruch 1 offenbart die Erfindung. Bevorzugte Ausführungsbeispiele sind in den Ansprüchen 2-7 offernbart.

Die erfindungsgemäße Vorrichtung mit den Merkmalen des Anspruchs 1 zeichnet sich dadurch aus, dass sie mit einer Lichtquelle oberhalb der Transporteinrichtung ausgestattet ist. Der Abstand der Lichtquelle zur Transporteinrichtung ist größer als die größte mögliche Höhe eines von der Vorrichtung zu erfassenden Leergutgebindes. Damit befindet sich die Lichtquelle auch oberhalb eines auf der Transporteinrichtung beförderten Leergutgebindes. Das Licht wird mittels eines seitlich und oberhalb der Transporteinrichtung verlaufenden Lichtleiters und mittels einer Abstrahleinrichtung nach unten in einen Bereich geleitet, in dem üblicherweise Kennzeichnungen an den Seiten eines Leergutgebindes angeordnet sind. Da die Lichtquelle oben und nicht seitlich angeordnet ist, weist die Vorrichtung ein kleines Baumass hinsichtlich ihrer Länge und ihrer Breite auf.

Das Licht der Lichtquelle wird mittels einer Einrichtung aus dem Lichtleiter ausgekoppelt. Dieses Licht wird mittels der Abstrahleinrichtung auf die Seite eines Leergutgebindes gelenkt. Dadurch wird eine großflächige und homogene Beleuchtung der Seite eines Leergutgebindes mit vergleichsweise geringer Lichtintensität erreicht. Damit ist zum einen gewährleistet, dass eine Kennzeichnung an der Seite des Leergutgebindes nicht nur partiell sondern vollständig beleuchtet wird, und dass die Intensität der Beleuchtung so gering ist, dass sie eine parallel stattfindende Abtastung der Oberseite des Leergutgebindes nicht beeinträchtigt.

Das von der Seite eines Leergutgebindes reflektierte Licht wird durch eine Kamera erfasst und anschließend ausgewertet. Zur Auswertung ist die Kamera mit einer Bildverarbeitungseinrichtung ausgestattet oder verbunden. Bei der Auswertung werden Informationen betreffend die auf der Seite des Leergutgebindes enthaltenen Erkennungsmerkmale, beispielsweise eine Kennzeichnung des Leergutgebindes, gewonnen.

Nach einer vorteilhaften Ausgestaltung der Erfindung ist die Einrichtung zum Auskoppeln mit einer Streuscheibe ausgestattet. Diese sorgt für ein diffuses Licht, welches besonders geeignet ist, um die Seite eines Leergutgebindes homogen zu beleuchten.

Nach einer weiteren vorteilhaften Ausgestaltung weist die Abstrahleinrichtung eine Kammer mit mehreren das Licht der Lichtquelle diffus reflektierenden Oberflächen auf. Dabei kann es sich beispielsweise um matte, weiße Oberflächen handeln. Die die Rauheit der Oberfläche bedingenden Strukturen sind in diesem Fall größer als die Wellenlängen des Lichts der Lichtquelle. Bevorzugt wird weißes Licht des sichtbaren Wellenlängenbereichs eingesetzt. Der Lichtkegel des aus dem Lichtleiter ausgekoppelten Lichts wird in der Kammer aufgeweitet. Das aus dem Lichtleiter ausgekoppelte Licht trifft auf die Wände der Kammer und wird von diesen reflektiert. Durch eine seitlich an der Streuscheibe angeordnete Blende wird vermieden, dass das aus dem Lichtleiter ausgekoppelte Licht direkt auf ein Leergutgebinde fällt. Es findet damit keine direkte Beleuchtung, sondern eine indirekte Beleuchtung eines Leergutgebindes statt. Die Kammer ist nur an ihrer der Transporteinrichtung zugewandten Seite für das Licht der Lichtquelle durchlässig, so dass nur an dieser Seite das Licht die Kammer verlassen kann. Die Größe der Kammer wird dabei so gewählt, dass der aus der Kammer austretende Lichtkegel groß genug ist, um die Seite eines typischen Leergutgebindes möglichst vollständig zu beleuchten. Da die Kammer an der Seite oberhalb der Transporteinrichtung angeordnet ist, ist der Abstand zwischen einem Leergutgebinde und der Kammer und damit die Aufweitung des Lichtkegels nach dem Austritt aus der Kammer innerhalb gewisser Grenzen vorgegeben. Da der Abstand zwischen der Kammer und einem auf der Transporteinrichtung beförderten Leergutgebinde klein ist, wird der Lichtstrahl nach dem Austritt des Lichts aus der Kammer nur noch in geringem Umfang aufgeweitet.

Nach einer weiteren vorteilhaften Ausgestaltung der Erfindung weist die Kammer eine senkrecht zur Transportoberfläche der Transporteinrichtung ausgerichtete, für das Licht der Lichtquelle durchlässige Scheibe auf. Diese deckt die Seite der Kammer ab, durch die das Licht in Richtung der Transporteinrichtung und eines auf der Transporteinrichtung beförderten Leergutgebindes abgestrahlt wird. Die Scheibe schließt sich unmittelbar an die Oberkante der Transportoberfläche der Transporteinrichtung an. Sie trennt damit die Kammer von der Transporteinrichtung und sorgt dafür, dass die Kammer vor Verunreinigungen geschützt wird. Durch die Scheibe wird das Licht aus der Kammer auf ein auf der Transporteinrichtung befördertes Leergutgebinde abgestrahlt.

Nach einer weiteren vorteilhaften Ausgestaltung der Erfindung ist die Scheibe getönt. Sie besteht typischerweise aus Glas oder Kunststoff. Durch die Tönung wird die Lichttransmission reduziert. Ferner können bestimmte Wellenlängen des Lichts vollständig blockiert werden. Zur Tönung ist die Scheibe meist eingefärbt, beispielsweise in den Farben braun, blau, grün, rot oder gelb. Die Tönung sorgt dafür, dass die Lichtintensität des auf die Seite eines Leergutgebindes abgestrahlten Lichts zusätzlich reduziert wird und eine Beeinträchtigung der Abtastung der Oberseite eines Leergutgebindes ausgeschlossen wird.

Nach einer weiteren vorteilhaften Ausgestaltung der Erfindung ist die Kamera oberhalb der Kammer angeordnet. Dadurch kann das Baumass der Vorrichtung klein gehalten werden. Die Kamera befindet sich in diesem Fall zwischen der Kammer und der Lichtquelle. Darüber hinaus wird verhindert, dass das aus dem Lichtleiter ausgekoppelte Licht direkt in die Kamera fällt. Die Kammer weist eine Öffnung auf, durch die das von der Oberfläche eines Leergutgebindes reflektierte Licht in die Kamera einfallen kann.

Nach einer weiteren vorteilhaften Ausgestaltung der Erfindung ist sie mit einem Spiegel ausgestattet, um das von der Oberfläche eines Leergutgebindes reflektierte Licht in Richtung der Kamera umzulenken. Die Position und die Ausrichtung des Spiegels werden dabei an die Position der Kamera angepasst.

Nach einer weiteren vorteilhaften Ausgestaltung der Erfindung ist die Vorrichtung an der der Transporteinrichtung zugewandten Seite mit einer Licht absorbierenden Oberfläche ausgestattet. Davon ausgenommen ist die Scheibe an der Kammer. Die absorbierende Oberfläche sorgt dafür, dass das Licht der Lichtquelle einer Vorrichtung zur Abtastung der Oberseite eines Leergutgebindes nicht durch Reflektionen in den Bereich seitlich eines Leergutgebindes gelangen kann, in welchem sich eine Kennzeichnung befindet. Dadurch wird verhindert, dass dieses Licht die Abtastung der Seite eines Leergutgebindes beeinträchtigt. Ferner sind die Kamera der Vorrichtung zur Abtastung einer Seite eines Leergutgebindes sowie ein Spiegel zum Umlenken des von der Oberfläche der Seite eines Leergutgebindes reflektierten Lichts derart angeordnet, dass ein unerwünschter direkter Lichteinfall von oben ausgeschlossen werden kann.

Nach einer weiteren vorteilhaften Ausgestaltung der Erfindung ist die Einrichtung zum Auskoppeln des Lichts aus dem Lichtleiter durch eine der Wände der Kammer gegen die Transporteinrichtung abgeschirmt. Dadurch wird verhindert, dass das aus dem Lichtleiter ausgekoppelte Licht direkt auf ein Leergutgebinde abgestrahlt wird, welches auf der Transporteinrichtung befördert wird. Außerdem wird vermieden, dass aus dem Lichtleiter ausgekoppeltes Licht durch Streuung und Reflektion nach oben abgestrahlt wird.

Nach einer weiteren vorteilhaften Ausgestaltung der Erfindung ist die Lichtquelle Teil einer Vorrichtung zum Abtasten der Oberseite eines kastenartigen oder fassartigen Leergutgebindes. Damit kann die Lichtquelle für beide Vorrichtungen eingesetzt werden. Dadurch wird der Platzbedarf beider Vorrichtungen zusätzlich reduziert.

Weitere Vorteile und vorteilhaften Ausgestaltungen der Erfindung sind in der nachfolgenden Beschreibung, der Zeichnung und den Ansprüche enthalten.

### Zeichnung

In der Zeichnung ist ein Ausführungsbeispiel der Erfindung dargestellt. Es zeigt:
- Figur 1: Vorrichtung in einer Ansicht in Transportrichtung der Transportein- richtung.

### Beschreibung des Ausführungsbeispiels

In Figur 1 sind eine Vorrichtung zur Erfassung von Erkennungsmerkmalen an mindestens einer Seite von kastenartigen oder fassartigen Leergutgebinden und eine Transporteinrichtung dargestellt. Die Blickrichtung in Figur 1 entspricht der Transportrichtung der Transporteinrichtung 1. Die Transporteinrichtung ist mit einem Transportband 2 ausgestattet, auf dem ein Leergutgebinde 3 in Form einer Getränkekiste befördert wird. Die Vorrichtung zur Erfassung von Erkennungsmerkmalen an mindestens einer Seite des Leergutgebindes 3 weist eine Lichtquelle 4, einen Lichtleiter 5 mit einer Streuscheibe 6 zum Auskoppeln des Lichts aus dem Lichtleiter, eine Kammer 7 mit diffus reflektierenden Oberflächen 8 an den Wänden, eine getönte Scheibe 9, einen Spiegel 10 und eine Kamera 11 auf. Die Teile der Vorrichtung sind mit Ausnahme der Scheibe 9 an der der Transporteinrichtung zugewandten Seite mit einer Verkleidung 12 versehen. Diese Verkleidung deckt insbesondere teilweise die Kammer 7 und die Kamera 11 nach außen ab. Die Verkleidung 12 ist an der der Vorrichtung abgewandten Außenseite mit einer das Licht des sichtbaren Wellenlängenbereichs absorbierenden Oberfläche 13 versehen. Licht, das von dem Leergutgebinde reflektiert wird und auf diese Oberfläche trifft, wird absorbiert.

Das Licht der Lichtquelle 4 wird in den Lichtleiter 5 eingekoppelt und seitlich senkrecht nach unten geführt. Die Lichtquelle 4 erzeugt weißes Licht im sichtbaren Bereich. Am unteren Ende des Lichtleiters 5 wird das Licht über eine Streuscheibe 6 ausgekoppelt. Von dort trifft das Licht auf die Wände der Kammer 7 und wird an den Oberflächen der Wände diffus gestreut bzw. reflektiert. Dabei entsteht gleichmäßiges, kontrast- und schattenarmes, weiches Licht, das für eine homogene Beleuchtung der Seite des Leergutgebindes 3 bestens geeignet ist. Das Licht wird durch die getönte Scheibe 9 auf das Leergutgebinde 3 abgestrahlt. Der Lichtleiter endet oberhalb der getönten Scheibe 9. Dadurch wird verhindert, dass das aus dem Lichtleiter 5 ausgekoppelte Licht direkt auf das Leergutgebinde abgestrahlt wird. Vielmehr wird es zunächst an den Oberflächen 8 der Wände der Kammer 7 diffus gestreut oder reflektiert. Das von der Seite 14 des Leergutgebindes 3 reflektierte Licht fällt durch die getönte Scheibe 9 zurück in die Kammer 7 und auf den Spiegel 10, der es in Richtung der Kamera 11 umlenkt. Dort wird die Information, die in dem von der Seite des Leergutgebindes 3 reflektierten Licht enthalten ist, erfasst und ausgewertet. Auf diese Weise können Kennzeichnungen wie Logos oder Marken auf der Seite des Leergutgebindes erkannt werden.

Das durch die getönte Scheibe 9 austretende diffuse Licht weist eine geringe Intensität auf. Da sich die getönte Scheibe ferner nahe des Transportbandes 2 befindet und sich nach oben die mit einer absorbierenden Oberfläche 13 versehene Verkleidung 12 anschließt, kann ausgeschlossen werden, dass Licht der Lichtquelle 4 nach oben in den Bereich oberhalb des Leergutgebindes reflektiert oder gestreut wird. Oberhalb des Leergutgebindes ist eine Vorrichtung 15 zur Erfassung der Oberseite eines Leergutgebindes angeordnet. Diese ist mit mindestens einer Lichtquelle und mindestens einer Kamera zur Aufnahme des von dem Leergutgebinde reflektierten Lichts ausgestattet. Lichtquelle und Kamera dieser Vorrichtung sind in der Zeichnung nicht dargestellt.

Dank des Aufbaus der Vorrichtung zur Erfassung von Erkennungsmerkmalen an mindestens einer Seite von kastenartigen oder fassartigen Leergutgebinden kann vermieden werden, dass Licht der Lichtquelle 4 zu der Kamera der Vorrichtung 15 zur Erfassung der Oberseite gelangt. Darüber hinaus kann verhindert werden, dass Licht der Lichtquellen der Vorrichtung 15 zur Erfassung der Oberseite über den Spiegel 10 in die Kamera 11 gelangt. Die beiden Vorrichtungen stören sich damit gegenseitig nicht.

In Figur 1 ist der Winkel α angegeben, unter dem das von der Seite des Leergutgebindes 3 reflektierte Licht über den Spiegel 10 gerade noch zu der Kamera 11 gelangt. Daraus ist erkennbar, dass die Position an der Seite des Leergutgebindes 3, von der aus Licht unter diesem Winkel reflektiert wird, nur wenig oberhalb der Mitte des Leergutgebindes liegt. Daraus ergibt sich, dass kein Licht einer Lichtquelle der Vorrichtung 15 direkt zu der Kamera 11 gelangen kann. Die getönte Scheibe 9 reduziert darüber hinaus die Möglichkeit oder Wahrscheinlichkeit, dass Streulicht anderer Lichtquellen durch die Kamera 11 erfasst und ausgewertet wird.

In dem Ausführungsbeispiel gemäß Figur 1 ist die Vorrichtung zur Erfassung von Erkennungsmerkmalen an mindestens einer Seite von kastenartigen oder fassartigen Leergutgebinden nur auf der rechten Seite der Transporteinrichtung 1 angeordnet. Es besteht die Möglichkeit, eine entsprechende Vorrichtung alternativ oder kumulativ an der linken Seite der Transporteinrichtung anzuordnen. Ist an jeder Seite der Transporteinrichtung eine derartige Vorrichtung vorgesehen, können gleichzeitig auf zwei Seiten eines Leergutgebindes Erkennungsmerkmale erfasst werden.

Sämtliche Merkmale der Erfindung können sowohl einzeln als auch in beliebiger Kombination miteinander erfindungswesentlich sein.

### Bezugszeichen

- 1: Transporteinrichtung
- 2: Transportband
- 3: Leergutgebinde
- 4: Lichtquelle
- 5: Lichtleiter
- 6: Streuscheibe
- 7: Kammer
- 8: diffus reflektierende Oberfläche der Kammer
- 9: getönte Scheibe
- 10: Spiegel
- 11: Kamera
- 12: Verkleidung
- 13: absorbierende Oberfläche der Verkleidung
- 14: Seite des Leergutgebindes
- 15: Vorrichtung zur Erfassung der Oberseite eines Leergutgebindes

## Patentansprüche

1. Vorrichtung zur Erfassung von Erkennungsmerkmalen an mindestens
einer Seite von kastenartigen oder fassartigen Leergutgebinden, die auf einer Transporteinrichtung in einer Transportrichtung transportiert werden, mit mindestens einer Lichtquelle (4) oberhalb der Transporteinrichtung (1), mit einer Vorrichtung (15) zum Abtasten der Oberseite eines kastenartigen oder fassartigen Leergutgebindes (3), mit einem Lichtleiter (5),
mit einer seitlich und oberhalb der Transporteinrichtung (1) und unterhalb der Lichtquelle (4) angeordneten, mit dem Lichtleiter (5) verbundenen Einrichtung (6) zum Auskoppeln des Lichts aus dem Lichtleiter (5),
mit einer Abstrahleinrichtung (7, 8, 9) zum Abstrahlen des aus dem Lichtleiter (5) ausgekoppelten Lichts in Richtung der Transporteinrichtung (1) und zum Beleuchten der Erkennungsmerkmale aufweisenden Seite eines auf der Transporteinrichtung angeordneten Leergutgebindes (3),
wobei die Lichtquelle (4) Licht in den Lichtleiter (5) einkoppelt und das reflektierte Licht einer Kamera (11) zur Auswertung der in dem Licht enthaltenen Informationen zugeführt wird,
**dadurch gekennzeichnet,**
- **dass** die Lichtquelle (4) Licht in die Vorrichtung (15) einkoppelt, derart, dass eine Objektbeleuchtung der Oberseite des kastenartigen oder fassartigen Leergutgebindes (3) entsteht,
- wobei die Abstrahleinrichtung mit einer Kammer (7) mit mehreren das Licht diffus reflektierenden Oberflächen (8) ausgestattet ist, und
- **dass** lediglich das von der beleuchteten unteren Hälfte der Oberfläche einer Seite des kastenartigen oder fassartigen Leergutgebindes (3) reflektierte Licht von der Kamera (11) erfasst und ausgewertet wird.

2. Vorrichtung nach Anspruch 1, **dadurch gekennzeichnet, dass** die Einrichtung zum Auskoppeln mit einer Streuscheibe (6) ausgestattet ist.

3. Vorrichtung nach Anspruch 2, **dadurch gekennzeichnet, dass** die Kammer (7) eine senkrecht zur Transportoberfläche der Transporteinrichtung (1) ausgerichtete, für das Licht der Lichtquelle (4) durchlässige Scheibe (9) aufweist, um das Licht aus der Kammer (7) auf ein auf der Transporteinrichtung (1) befördertes Leergutgebinde (3) abzustrahlen.

4. Vorrichtung nach Anspruch 3, **dadurch gekennzeichnet, dass** die Scheibe (9) getönt ist.

5. Vorrichtung nach einem der Ansprüche 3 bis 4, **dadurch gekennzeichnet, dass** die Kamera (11) oberhalb der Kammer (7) angeordnet ist.

6. Vorrichtung nach einem der vorhergehenden Ansprüche, **dadurch gekennzeichnet, dass** die Vorrichtung mit einem Spiegel (10) ausgestattet ist, um das von der Oberflache eines Leergutgebindes (3) reflektierte Licht in Richtung der Kamera (11) umzulenken.

7. Vorrichtung nach einem der vorhergehenden Ansprüche, **dadurch gekennzeichnet, dass** die Vorrichtung an der der Transporteinrichtung (1) zugewandten Seite mit einer Licht absorbierenden Oberfläche (13) ausgestattet ist.

## Claims

1. Apparatus for capturing identifying features on at least
one side of box-type or barrel-type empties containers which are transported on a transport device in a transport direction, having at least one light source (4) above the transport device (1), having an apparatus (15) for scanning the upper side of a box-type or barrel-type empties container (3), having an optical waveguide (5),
having a device (6), which is arranged laterally and above the transport device (1) and below the light source (4) and is connected to the optical waveguide (5), for coupling the light out of the optical waveguide (5),
having an emitting device (7, 8, 9) for emitting the light coupled out of the optical waveguide (5) in the direction of the transport device (1) and for illuminating the side of an empties container (3) arranged on the transporting device that has identifying features,
wherein the light source (4) couples light into the optical waveguide (5) and the reflected light is fed into a camera (11) for evaluating the information contained in the light,
**characterized in that**
- the light source (4) couples light into the apparatus (15) such that object illumination of the upper side of the box-type or barrel-type empties container (3) is brought about,
- wherein the emitting device is fitted with a chamber (7) with a plurality of surfaces (8) which diffusely reflect the light, and
- **in that** only the light that is reflected by the illuminated bottom half of the surface of a side of the box-type or barrel-type empties container (3) is captured by the camera (11) and evaluated.

2. Apparatus according to Claim 1, **characterized in that** the device for coupling light out is fitted with a diffusing screen (6).

3. Apparatus according to Claim 2, **characterized in that** the chamber (7) has a plate (9), which is aligned perpendicular to the transport surface of the transport device (1) and is transparent for the light from the light source (4), in order to emit the light from the chamber (7) onto an empties container (3) that is conveyed on the transport device (1).

4. Apparatus according to Claim 3, **characterized in that** the plate (9) is tinted.

5. Apparatus according to either of Claims 3 and 4, **characterized in that** the camera (11) is arranged above the chamber (7).

6. Apparatus according to one of the preceding claims, **characterized in that** the apparatus is fitted with a mirror (10) in order to deflect the light which is reflected by the surface of an empties container (3) in the direction of the camera (11).

7. Apparatus according to one of the preceding claims, **characterized in that** the apparatus is fitted on the side that faces the transport device (1) with a light-absorbing surface (13).

## Revendications

1. Dispositif d'enregistrement de marques de reconnaissance sur au moins
une des faces de récipients consignés sous forme de caisse ou sous forme de fût transportés sur un équipement de transport dans une direction de transport, avec au moins une source lumineuse (4) au-dessus de l'équipement de transport (1), avec un dispositif (15) de balayage de la face supérieure d'un récipient consigné sous forme de caisse ou sous forme de fût (3), avec un conduit de lumière (5),
avec un équipement disposé latéralement et au-dessus de l'équipement de transport (1) et au-dessous de la source lumineuse (4), relié au conduit de lumière (5) pour extraire la lumière du conduit de lumière (5),
avec un équipement d'émission (7, 8, 9) pour émettre la lumière extraite du conduit de lumière (5) en direction de l'équipement de transport (1) et pour l'éclairage de la face comportant les marques de reconnaissance d'un récipient consigné (3) disposé sur l'équipement de transport,
la source lumineuse (4) injectant de la lumière dans le conduit de lumière (5) et la lumière réfléchie étant acheminée vers une caméra (11) pour l'exploitation des informations contenues dans la lumière,
**caractérisé en ce que**
la source lumineuse (4) injecte de la lumière dans le dispositif (15) de manière à produire un éclairage de l'objet de la face supérieure du récipient consigné (3) sous forme de caisse ou sous forme de fût,
l'équipement d'émission (4) étant pourvu d'une chambre (7) comportant plusieurs surfaces (8) réfléchissant la lumière de manière diffuse,
et **en ce que** la caméra (11) enregistre et exploite exclusivement la lumière réfléchie par la moitié inférieure éclairée de la surface d'une face du récipient consigné (3) sous forme de caisse ou sous forme de fût.

2. Dispositif selon la revendication 1, **caractérisé en ce que** l'équipement est pourvu d'une vitre diffusante (6) pour extraire la lumière.

3. Dispositif selon la revendication 2, **caractérisé en ce que** la chambre (7) comporte une vitre transparente (9) pour la lumière de la source lumineuse (4), orientée perpendiculairement à la surface de transport de l'équipement de transport (1), pour émettre la lumière provenant de la chambre (7) vers un récipient consigné (3) acheminé sur l'équipement de transport (1).

4. Dispositif selon la revendication 3, **caractérisé en ce que** la vitre (9) est teintée.

5. Dispositif selon une des revendications 3 à 4, **caractérisé en ce que** la caméra (11) est disposée au-dessus de la chambre (7).

6. Dispositif selon une des revendications précédentes, **caractérisé en ce que** le dispositif est pourvu d'un miroir (10) pour dévier la lumière réfléchie par la surface d'un récipient consigné (3) en direction de la caméra (11).

7. Dispositif selon une des revendications précédentes, **caractérisé en ce que** le dispositif est pourvu d'une surface absorbant la lumière (13) sur la face orientée vers l'équipement de transport (1).
